# EUROPÄISCHE PATENTSCHRIFT

(11) **EP 0 520 254 B1**
(45) Veröffentlichungstag und Bekanntmachung des Hinweises auf die Patenterteilung: **17.05.1995**
(21) Anmeldenummer: 92109890.1
(22) Anmeldetag: 12.06.1992
(51) Int. Cl.: D06B 23/04

(54) **Leitvorrichtung für strangförmiges Textilgut**
Guiding device for textile material in rope form
Dispositif de guidage pour matière textile en boyau

(30) Priorität: 22.06.1991 DE 4120738
(43) Veröffentlichungstag der Anmeldung: 30.12.1992
(73) Patentinhaber: H. KRANTZ TEXTILTECHNIK GMBH, D-52070 Aachen (DE)
(72) Erfinder: Grafen, Karl, Dipl.-Ing., W-5102 Würselen (DE); Kreitz, Hans, W-5190 Stolberg (DE)
(74) Vertreter: Frese-Göddeke, Beate, Dr.

(56) Entgegenhaltungen:
- DE-A- 2 547 535
- DE-B- 1 080 056
- DE-B- 1 103 875
- GB-A- 909 135

## Beschreibung

Die Erfindung betrifft eine Leitvorrichtung für innerhalb eines Naßbehandlungsbehälters kontinuierlich in Umlauf versetztes strangförmiges Textilgut. Die Leitvorrichtung besteht aus einem den Textilstrang auf einer vertikalen Umlaufstrecke radial umschließenden Führungsring. Die Mittelachse des Führungsringes tangiert eine darüber angeordnete, horizontal ausgerichtete Umlenkwalze. Der Führungsring wird von einer zur Mittelachse der Umlenkwalze parallel angeordneten Schwenkachse tangiert, woran der Führungsring befestigt ist.

Bei einer derartigen aus der DE-PS 24 52 185 bekannten Vorrichtung ist der Führungsring in Laufrichtung des strangförmigen Textilguts hinter einer angetriebenen Umlenkwalze und unmittelbar vor einer auf das Textilgut eine Zugkraft ausübenden Ringdüse angeordnet. Reicht die Zugkraft der Ringdüse für den ordnungsgemäßen Strangumlauf nicht oder fällt gänzlich aus, häuft sich das Textilgut auf dem Ring und belastet diesen. Dadurch übt der schwenkbar gelagerte Ring an einem ihn an sich in horizontaler Position haltenden Zugorgan eine Kraft aus, worauf das Zugorgan einen den Antrieb der Umlenkwalze unterbrechenden Schalter betätigt. Erst nach einem die Textilgutanhäufung beseitigenden manuellen Eingriff kann der Behandlungsvorgang fortgesetzt werden.

Erfolgt der Umlauf von strangförmigem Textilgut ausschließlich durch eine mit Behandlungsflotte oder mit gasförmigem Treibmittel beaufschlagte Ringdüse, der in Strangumlaufrichtung eine nicht angetriebene Umlenkwalze vorgelagert ist, kann es dadurch zu einem Strangstillstand kommen, daß die Zugkraft der Ringdüse nicht ausreicht, ein im Verweilbereich des Naßbehandlungsbehälters entstandenes Strangpaket aufzulösen. Da die zuvor beschriebene Vorrichtung gänzlich ungeeignet ist, mit Hilfe des schwenkbaren Führungsringes den Strangumlauf wieder in Gang zu setzen, wurde auch schon vorgeschlagen, einen Führungsring um seine Diagonalachse in Rotation zu versetzen und dadurch auf den sich dabei aufwickelnden Strang eine erhöhte Zugkraft auszuüben. Abgesehen davon, daß nach Auflösung des Strangpaketes die Drehbewegungen des Führungsringes um exakt den gleichen Gesamtdrehwinkel rückgängig zu machen sind, damit der Führungsring seine eigentliche Funktion wieder übernehmen kann, wird auf den Strang in beiden Richtungen eine erhöhte Zugkraft ausgeübt und dabei auch ein Strangstück auf den Ring aufgewickelt, das der Zugkraft der Ringdüse ausgesetzt ist bzw. diese bereits passiert hat. Dadurch wird dieser Strangteil übermäßig strapaziert, was zu Schädigungen des Textilguts führen kann.

Der Erfindung liegt die Aufgabe zugrunde, eine Leitvorrichtung der eingangs beschriebenen Art so auszubilden, daß sich damit in schonungsvoller Weise Störungen im Strangumlauf beseitigen lassen.

Zur Lösung dieser Aufgabe wird von einer Leitvorrichtung der im Oberbegriff des Anspruchs 1 genannten gattungsgemäßen Art ausgegangen, welche erfindungsgemäß die in seinem kennzeichnenden Teil angegebenen Merkmale aufweist.

Durch die auf ca. 270° begrenzte Schwenkbewegung des Führungsringes und des daran befestigten Trägers wird dieser, bis er seine Endstellung erreicht hat, zunehmend vom Textilstrang umschlungen. Da auf dem Schwenkweg die Strangstrecke zwischen der Umlaufwalze und dem Träger konstant bleibt, sich dabei aber von der tiefsten Position des Trägers bis zu seiner höchsten Position im Schwenkbereich zwischen 90 und 270° die Strangstrecke zwischen dem aufzulösenden Strangpaket und dem Träger mindestens um den Schwenkradius des Trägers vergrößert, resultiert aus dieser Verlagerung des Trägers eine im wesentlichen in Umlaufrichtung des Textilstranges gerichtete Zugkraft, um das Strangpaket aufzulösen. Sodann läßt sich der Träger mit dem Führungsring in die Ausgangsposition zurückschwenken und dieser Vorgang - soweit überhaupt erforderlich - wiederholen.

Nach einer Ausgestaltung der Erfindung besteht der Träger aus einem Längsschenkel eines Rechteckrahmens, der den Führungsring ebenso tangiert wie ein parallel dazu angeordneter, die Schwenkachse bildender Längsschenkel des Rechteckrahmens.

Durch diese Ausgestaltung stellt die Leitvorrichtung insgesamt eine verwindungssteife Konstruktion dar, die der ihr abverlangten Zugkraft ohne die Gefahr einer Verformung standhält.

Schließlich sieht eine Ausgestaltung der Erfindung noch vor, daß Seitenschenkel des Rechteckrahmens über den den Träger bildenden Längsschenkel vorstehen und diesen U-förmig ergänzen. Durch diese Ausgestaltung ist sichergestellt, daß der Textilstrang auch dann nicht über die Enden des Trägers abgleiten kann, wenn der Textilstrang schräg zum Führungsring aus dem Verweilbereich des Naßbehandlungsbehälters herauszuziehen ist.

In der Zeichnung ist ein Ausführungsbeispiel der erfindungsgemäßen Leitvorrichtung schematisch dargestellt. Es zeigt:
- Fig. 1: eine Seitenansicht der Leitvorrichtung und
- Fig. 2: eine Draufsicht auf die Leitvorrichtung.

Die Leitvorrichtung besteht im wesentlichen aus einem in Normalposition horizontal angeordneten Führungsring 1, durch den ein Textilstrang 2 in Pfeilrichtung über eine nicht angetriebene Umlenkwalze 3 von einer Ringdüse 4 in Umlauf gebracht wird.

Die vertikal ausgerichtete Mittelachse des unterhalb der Umlenkwalze 3 angeordneten Führungsringes 1 tangiert den Mantel der Umlenkwalze 3, während eine von einem nicht dargestellten Antrieb betätigte Schwenkachse 5, die parallel zur Umlenkwalze 3 angeordnet ist, den Führungsring 1 tangiert. Auf der der Schwenkachse 5 gegenüberliegenden Seite wird der Führungsring 1 von einem stangenförmigen Träger 6 tangiert. Die Schwenkachse 5 und der Träger 6 bilden die Längsschenkel eines den Ring einschließenden Rechteckrahmens 7, der durch Seitenschenkel 8 vervollständigt wird. Je ein Ende 9 der Seitenschenkel 8 steht über den Träger 6 vor und ergänzt diesen U-förmig, so daß der vom Träger 6 erfaßte Textilstrang 2 nicht abgleiten kann.

Wie Fig. 1 erkennen läßt, kann der Rechteckrahmen 7 um die Schwenkachse 5 auf der in durchgezogenen Linien dargestellten normalen Position a über 270° in die in strichpunktierten Linien dargestellte Position b verschwenkt werden. Dabei umschlingt der Textilstrang 2 zunehmend den Träger 6 und wird von diesem um etwa die Höhe h von einem nicht dargestellten Strangpaket abgezogen, wogegen unterdessen die Strecke des Textilstranges 2 zwischen der Umlenkwalze 3 und dem Träger 6 unverändert bleibt.

## Patentansprüche

1. Leitvorrichtung für innerhalb eines Naßbehandlungsbehälters kontinuierlich in Umlauf versetztes strangförmiges Textilgut, bestehend aus einem den Textilstrang (2) auf einer vertikalen Umlaufstrecke radial umschließenden Führungsring (1), dessen Mittelachse eine darüber angeordnete horizontal ausgerichtete Umlenkwalze (3) tangiert, wogegen der Führungsring (1) von einer zur Mittelachse der Umlenkwalze parallel angeordneten Schwenkachse tangiert wird, woran der Führungsring (1) befestigt ist, dadurch gekennzeichnet, daß die Schwenkbewegung des Führungsringes (1) über einen Bogen von ca. 270° begrenzt ist und auf der der Schwenkachse (5) gegenüberliegenden Seite des Führungsringes (1) an diesem ein parallel zur Schwenkachse (5) ausgerichteter Träger (6) befestigt ist, mit dem infolge der Schwenkbewegung am Textilstrang (2) eine im wesentlichen auf dessen Förderrichtung beschränkte Zugkraft ausübbar ist.

2. Leitvorrichtung nach Anspruch 1, dadurch gekennzeichnet, daß der Träger (6) aus einem Längsschenkel eines Rechteckrahmens (7) besteht, der den Führungsring (1) ebenso tangiert wie ein parallel dazu angeordneter, die Schwenkachse (5) bildender Längsschenkel des Rechteckrahmens (7).

3. Leitvorrichtung nach Anspruch 1 oder 2, dadurch gekennzeichnet, daß Seitenschenkel (8) des Rechteckrahmens (7) über den den Träger (6) bildenden Längsschenkel vorstehen und diesen U-förmig ergänzen.

## Claims

1. A guiding device for a textile material in the form of a skein which is continuously displaced in circulation inside a wet treatment vessel, consisting of a guide ring (1) which radially surrounds the textile skein (2) on a vertical circulation section, the central axis of which guide ring (1) is a tangent to a horizontally aligned deflection roller (3) disposed above the guide ring (1), whilst a swivelling axis which is disposed parallel to the central axis of the deflection roller (3) and to which the guide ring (1) is attached is a tangent to the guide ring (1), characterised in that the swivelling movement of the guide ring (1) is limited to an arc of about 270°, and a support (6) which is aligned parallel to the swivelling axis (5) is attached to the side of the guide ring (1) which is opposite to the swivelling axis (5), by means of which support a tensile force which is substantially limited to the direction of conveying of the textile skein (2) can be exerted on the latter as a result of the swivelling movement.

2. A guiding device according to claim 1, characterized in that the support (6) consists of a longitudinal limb of a rectangular frame (7) which is a tangent to the guide ring (1), as is a longitudinal limb of the rectangular frame (7) disposed parallel thereto and forming the swivelling axis (5).

3. A guiding device according to claim 1 or 2, characterised in that side limbs (8) of the rectangular frame (7) project beyond the support (6) and extend the latter in a U-shape.

## Revendications

1. Dispositif de guidage d'une matière textile en boyau, qui est mise en circulation en continu dans une cuve de traitement par voie humide, constitué d'un anneau de guidage (1) qui entoure radialement le boyau textile (2) sur un trajet de circulation vertical et dont l'axe médian est tangent à un rouleau de renvoi (3) disposé au-dessus et horizontal, tandis qu'un axe de basculement, qui est parallèle à l'axe médian du rouleau de renvoi et auquel est fixé l'anneau de guidage (1), est tangent à ce dernier, caractérisé par le fait que le mouvement de basculement de l'anneau de guidage (1) est limité sur un arc d'environ 270° et que du côté de l'anneau de guidage (1), qui est opposé à l'axe de basculement (5), est fixé à cet anneau un support (6) parallèle à l'axe de basculement (5) et au moyen duquel, sous l'effet du mouvement de basculement, une force de traction sensiblement limitée dans la direction de circulation du boyau textile (2), peut être appliquée.

2. Dispositif de guidage suivant la revendication 1, caractérisé par le fait que le support (6) est constitué d'une branche longitudinale d'un cadre rectangulaire (7), qui est tangente à l'anneau de guidage (1), tout comme une branche longitudinale du cadre rectangulaire (7), qui est parallèle à ladite branche longitudinale et qui forme l'axe de basculement (5).

3. Dispositif de guidage suivant la revendication 1 ou 2, caractérisé par le fait que des branches latérales (8) du cadre rectangulaire (7) dépassent des branches longitudinales constituant le support (6) et le complète en lui donnant une forme en U.
